# EUROPÄISCHE PATENTSCHRIFT

(11) **EP 0 354 379 B1**
(45) Veröffentlichungstag und Bekanntmachung des Hinweises auf die Patenterteilung: **13.01.1993**
(21) Anmeldenummer: 89112922.3
(22) Anmeldetag: 14.07.1989
(51) Int. Cl.: A63C 5/12

(54) **Ski**
Ski
Ski

(30) Priorität: 11.08.1988 AT 2022/88; 17.02.1989 AT 370/89
(43) Veröffentlichungstag der Anmeldung: 14.02.1990
(73) Patentinhaber: HTM Sport- und Freizeitgeräte Gesellschaft m.b.H., A-2320 Schwechat (AT)
(72) Erfinder: Mayr, Bernhard, Dr., A-6971 Hard (AT)
(74) Vertreter: Szász, Tibor, Dipl.-Ing.

(56) Entgegenhaltungen:
- CH-A- 512 923
- FR-A- 1 282 053
- FR-A- 2 218 911
- FR-A- 2 409 776
- FR-A- 2 431 868
- US-A- 2 526 137

## Beschreibung

Die Erfindung bezieht sich auf einen Ski gemäß dem Oberbegriff des Anspruches 1.

Ein derartiger Ski ist in der CH-PS 575 768 bereits beschrieben. Dieser Ski hatte den Nachteil, daß während des Skilaufens infolge der dabei auftretenden Erschütterungen die Schrauben mitunter locker wurden und verloren gingen. Außerdem fehlte der Verbindung von Skibindung und Ski eine gewisse Elazizität, zumal die Skibindung nach dem Festziehen der Befestigungsschrauben an den streifenförmigen Aufnahmeteilen aus einer Aluminiumlegierung keine Relativbewegung senkrecht zur Skioberseite mehr ausführen konnte.

Ein anderer Ski ist in der AT-PS 288 929 geoffenbart. Bei diesem Ski sind im Kern mehrere, vertikal verlaufende Bohrungen ausgespart, in die Gewindebuchsen eingesetzt sind, welche die Aufnahmeteile bilden. Die Bohrungen sind an ihrem oberen Ende durch den Skiobergurt abgedeckt und können nur durch Markierungen von außen erkannt werden.

Dieser Ski ist insofern kompliziert in seinem Aufbau, als bei seiner Fertigung für jede Schuh - größe gesonderte Bohrungen hergestellt und gesonderte Gewindebuchsen eingesetzt werden müssen, von denen jedoch in der Regel nur zwei Paare tatsächlich verwendet werden.

In der DE-PS 586 946 ist ein Ski beschrieben, bei dem in den von Kunstharz umgebenen Kern Muttern eingepreßt sind, in die die Schrauben zur Befestigung der Skibindung eingeschraubt werden.

Diese Lösung hat den Nachteil, daß die Bindung nur an bestimmten Stellen am Ski befestigt werden kann, bzw. daß das Einpressen der Muttern nach einer Schablone erfolgen muß, welche der zu montierenden Bindung angepaßt ist. Außerdem kann durch die auf dem Ski starr befestigte Bindung die Elastizität des Ski negativ beeinflußt werden.

Weiters wurde in der AT-PS 214 326 ein aus Kunststoff hergestellter Ski vorgeschlagen, in den eine Metallplatte eingebettet ist, welche an ihren beiden Längskanten offene Schlitze aufweist und daher - in Draufsicht betrachtet - etwa mäanderförmig verläuft. Da die Schrauben zur Befestigung der Bindung nur in die Schlitze der Metallplatte eingeschraubt werden können, ist die Belastbarkeit dieser Schrauben sehr begrenzt. Im übrigen tritt auch bei dieser Ausführung durch die montierte Bindung eine gewisse Versteifung des Ski ein.

In der DE-OS 27 52 206 ist eine Lösung angegeben, bei der die Skibindung durch Zwischenlagen aus elastischem Material am Ski abgestützt ist, welche Zwischenlagen die Schrauben umschließen. Bei dieser Lösung wird zwar eine Versteifung des Ski durch die montierte Skibindung weitgehend vermieden, doch müssen die Schrauben direkt in den Ski eingeschraubt werden. Dadurch wird aber, insbesondere bei Ski ohne metallischen Obergurt, die Ausreißfestigkeit der Schrauben vermindert. Außerdem sind hier die Zwischenlagen aus elastischem Material Umwelteinflüssen ausgesetzt, die deren Lebensdauer herabsetzen.

Die Erfindung stellt sich die Aufgabe, die Nachteile der bekannten Lösungen zu beseitigen und einen Ski zu schaffen, bei dem die Schrauben zur Befestigung der Bindung auch nach längerem Gebrauch mit ihren Enden im Ski sicher verankert sind,gleichzeitig aber eine gewisse Elastizität der Befestigung der Bindung gegenüber dem Ski gewährleisten.

Ausgehend von einem Ski gemäß dem Oberbegriff des Anspruches 1 wird diese Aufgabe erfindungsgemäß durch die Merkmale des kennzeichnenden Teiles dieses Anspruches gelöst.

Durch diese Merkmale wird eine sichere, elastische und schwingungsdämpfende Verankerung der Befestigungsschrauben im Ski und somit eine elastische Lagerung der Bindung im Inneren des Ski und relativ zu dessen Oberseite sichergestellt.

Durch die Maßnahme des Anspruches 2 können auch seitliche Stöße des Ski vom Aufnahmeteil, der mit der Skibindung fest verbunden ist, aufgenommen bzw. gedämpft werden.

Der Gegenstand des Anspruches 3 verhindert eine Versteifung des Ski durch die Grundplatte der Bindung bei den beim Skilaufen auftretenden Schwingungen.

Durch die Maßnahme des Anspruches 4 wird gewährleistet, daß die Befestigungsschrauben beide Metallschichten durchsetzen.

Durch die Maßnahme des Anspruches 5 wird sichergestellt, daß die Grundplatte der Skibindung in einem geringen Abstand von der Oberseite des Ski gehalten wird, was eine Relativbewegung der beiden Teile gegeneinander ermöglicht.

Durch den Gegenstand des Ansprüches 6 wird auf einfache Weise eine allseitige Dämpfung der Bewegung der Skibindung zum Ski ermöglicht.

Das Merkmal des Anspruches 7 verhindert ein Eindringen von Wasser, Schnee und Eis in den Zwischenraum zwischen der Oberseite des Ski und der Grundplatte der Skibindung.

Durch die Maßnahme des Anspruches 8 wird der Einbau der Aufnahmeteile in den Ski vereinfacht.

Der Gegenstand des Anspruches 9 bringt den Vorteil, daß durch ihn die Verankerung verbessert wird.

Durch das Merkmal des Anspruches 10 wird die Verformbarkeit der elastischen Schicht erhöht. In diese Richtung zielt auch die Maßnahme des Anspruches 11.

Die Maßnahme des Anspruches 12 legt den kleinsten Abstand der Grundplatte der Skibindung gegenüber dem Aufnahmeteil fest. Außerdem wird eine in jeder Richtung elastische Lagerung der Skibindung gewährleistet.

Durch die Merkmale des Anspruches 13 wird ein Freiraum für die aus dem Aufnahmeteil austretenden Enden der Befestigungsschrauben geschaffen. Außerdem wird durch diese Merkmale die Steifigkeit des Behälters erhöht, was besonders bei den Herstellung des Ski von Bedeutung ist.

Der Gegenstand des Anspruches 14 verhindert das Eindringen von Klebstoff in den Behälter während der Produktion des Ski.

Die Merkmale des Anspruches 15 ermöglichen die Befestigung von Skibindungen, bei denen die Abstände der vorderen und der hinteren Befestigungsschrauben - in Querrichtung zur Skilängsachse betrachtet - unterschiedlich groß sind.

Die Ausgestaltung nach Anspruch 16 ist aus fertigungstechnischen Gründen günstig. Dabei können die Behälter und die Aufnahmeteile wahlweise in Skilängsrichtung oder in Skiquerrichtung angeordnet sein, wobei dann die Befestigungsschrauben paarweise in je eine Einlage eingeschraubt werden.

In der Zeichnung sind beispielsweise Ausführungsformen des erfindungsgemäßen Ski dargestellt. Fig. 1 ist ein Querschnitt durch eine erste Ausführungsform und Fig. 2 ein dazugehöriges Schaubild, bei dem die einzelnen Schichten gestuft weggebrochen sind Fig. 3 ist ein Querschnitt durch eine zweite Ausführungsform und Fig. 4 eine Darstellung ähnlich der Fig. 2. Fig. 5 zeigt einen Querschnitt durch eine dritte Ausführung eines Ski und Fig. 6 ein dazugehöriges Schaubild, ähnlich der Fig. 2. Die Fig. 7 und 8 geben den Behälter in der Draufsicht bzw. im Schnitt nach der Linie VIII - VIII in Fig. 7 wieder. In Fig. 9 ist der Deckel zum Behälter im Querschnitt dargestellt. Fig. 10 zeigt die Schicht aus elastomerem Material im Schaubild. In Fig. 11 ist eine Prinzipskizze einer Variante eines Ski in Draufsicht wiedergegeben.

Bei der Ausführungsform nach den Fig. 1 und 2 sind in den Kern 1a eines Skis 1 in Nuten 6 jeweils streifenförmige Aufnahmeteile 2 eingelegt und mit dem Kern 1a, z.B. durch Kleben oder Vulkanisieren verbunden. Dabei ist für jede Schraube 7 zur Befestigung der Grundplatte 8 ein separater Aufnahmeteil 2 vorgesehen.

Der Kern 1a des Ski 1 ist von einem Obergurt 4, der, wie aus Fig. 2 zu ersehen ist, aus einer Aluminiumschicht 9, einem glasfaserverstärkten Laminat 10 und einem Oberflächenbelag 11 gebildet ist, einem Untergurt 5, der meist aus einer Aluminiumschicht, die seitlich von den Stahlkanten 5a be - grenzt ist, und einem Laufflächenbelag 5b gebildet ist, sowie den beiden Seitenwangen 3 umgeben. Dabei sind die Aufnahmeteile 2, wie aus der Fig. 1 ersichtlich ist, von dem Obergurt überdeckt.

Die Aufnahmeteile 2 sind bei dem in den Fig.1 und 2 dargestellten Ausführungsbeispiel fünfschichtig aufgebaut. Dabei sind die oberste und die unterste Schicht 12 bzw. 13 aus einem elastomeren Material, wie z.B. Gummi oder Silikonkautschuk hergestellt, desgleichen die mittlere Schicht 14. Diese Schichten 12, 13, 14 sind durch zwei Schichten 16, 17 aus Metall, insbesondere aus einer Aluminiumlegierung, voneinander getrennt.

Die Befestigungsschrauben 7 durchsetzen die beiden Aluminiumschichten 16,17. Auf der oberen Aluminiumschicht 16 ruht eine Distanzhülse 18, welche die obere Schicht 12 aus einem elastomeren Material und den Obergurt 4, letzteren mit Spiel,durchsetzt und über dessen Oberseite um ein geringes Maß vorragt. Auf diesen Distanzhülsen 18 liegt die Grundplatte 8 auf; sie wird durch die Distanzhülsen 18 in einem geringen Abstand von der Oberseite des Ski gehalten. Dabei verläuft jede Befestingungsschraube 7 innerhalb der Distanzhülse 18 mit ihrem glatten Schaft, um eine Relativbewegung zu ermöglichen.

Die Aufnahmeteile 2 sind von je einer deren Seitenwände umgebenden Zwischenlage 19 aus einem elastomeren Material umgeben, die den Raum zwischen den Seitenwänden der Nut 6 und des Aufnahmeteiles 2 ausfüllt. Dabei kann die Zwischenlage 19 sowohl mit den Seitenwänden der Nut 6, wie auch mit dem Aufnahmeteil 2 durch Kleben oder Vulkanisieren verbunden sein.

Durch die Zwischenlagen 19 und die elastomeren Schichten in den Aufnahmeteilen 2 wird eine gegenseitige Verschiebung der Grundplatte 8 und des Ski ermöglicht, wodurch eine Versteifung des Skis 1 durch das Montieren der Grundplatte 8 vermieden und auch eine Übertragung von Schwingungen vom Ski auf die Bindung weitgehend gedämpft wird.

Die Ausführungsform nach den Fig. 3 und 4 unterscheidet sich von jener nach den Fig. 1 und 2 dadurch, daß jeder Aufnahmeteil 2′ eine Metallschicht 16′ aufweist, die allseitig von einem elastomeren Material 12′, wie z.B. Gummi oder Silikonkautschuk, umhüllt ist.

Die Aufnahmeteile 2′ erstrecken sich, wie auch beim Ausführungsbeispiel nach den Fig. 1 und 2, in Längsrichtung des Skis 1 im Bereich der für die Befestigung der Bindung vorgesehenen Zonen, wodurch eine Anpassung der Bindung in Längsrichtung des Skis möglich wird.

Bei der Ausführungsform nach den Fig. 3 und 4 ist zwischen der Oberseite des Ski 1 und der Grundplatte 8 eine Schicht 20 aus Moosgummi zwischengelegt, die das Eindringen von Wasser,Schnee und Eis in diesen Zwischenraum, was die gegenseitige Beweglichkeit des der Grundplatte 8 gegenüber dem Ski 1 beeinträchtigen könnte, verhindert.

Gemäß Fig. 5 und 6 besteht der Ski 31 aus einem Kern 31a, der an seiner Oberseite durch eine Metallschicht 39 abgedeckt ist und der über seinen ganzen Umfang zusammen mit der Mtallschicht von einem Torsionskasten 34 umgeben ist. An der Unterseite ist der Torsionskasten 34 durch einen Untergurt 35 abgedeckt, welcher aus einem Laufbelag 35b und aus einer Metallschicht 35c besteht, die seitlich von Stahlkanten 35a umfaßt werden. Seitlich sind an den Torsionskasten 34 Seitenwangen 33 angesetzt. Auf der Oberseite des Torsionskastens 34 liegt ein Obergurt 40 auf, der von einem Oberflächenbelag 41 abgedeckt ist. Der Aufbau eines derartigen Ski 31 ist an sich bekannt und bildet keinen Gegenstand der Erfindung.

Im Kern 31a sind zwei nach oben hin offene Nuten 36 ausgespart, in welche Behälter 49 eingesetzt sind, die gleichfalls nach oben hin offen sind und die mit dem Kern 31a fest verbunden, beispielsweise verklebt, sind. In jeden Behälter 49 ist ein Aufnahmeteil 32 eingesetzt, der aus mehreren Schichten 42 - 47 zusammengesetzt ist. Dieser Aufnahmeteil 32 dient zur Aufnahme der Befestigungsschrauben 37 einer nur angedeuteten Skibindung 56.

Jeder Aufnahmeteil 32 besteht - von oben nach unten betrachtet - aus einer Schicht 45 aus Gummi od. dgl., aus einer ersten Schicht 42 aus glasfaserverstärktem Kunststoff, aus einem Aluminiumblech 46,aus einer zweiten Schicht 44 aus glasfaserverstärktem Kunststoff, aus einem weiteren Aluminiumblech 47 und aus einer dritten Schicht 43 aus glasfaserverstärktem Kunststoff. Die einzelnen Schichten 42 - 44 bzw. die Bleche 46, 47 sind miteinander z.B. durch Kleben verbunden und bilden einen Block. Die oberste Schicht des Aufnahmeteiles 32, nämlich die Schicht 45 aus Gummi od.dgl., ist mit einer sich in Längsrichtung des Ski 31 erstreckenden Reihe von vertikalen Löchern 52 oder von Aussparungen versehen. Ferner sind in den Längsseiten der Schicht 45 vertikal verlaufende Nuten 53 ausgespart (s. Fig.10).

Jeder Behälter 49 hat in Draufsicht die Form eines Rechteckes, dessen kürzere Seiten durch Halbkreise ersetzt sind (s. Fig.7). Zwischen den beiden Längsseitenwänden des Behälters 49 erstrecken sich in Querrichtung verlaufende Rippen 51, die auch mit dem Boden fest verbunden sind und deren Höhe etwa ein Drittel der Höhe des Behälters 49 entspricht. Diese Rippen 51 dienen zur Abstützung des Aufnahmeteiles 32, welcher mit seiner untersten Schicht 43 auf den Rippen 51 ruht. An seiner Oberseite ist der Behälter 49 mittels eines Deckels 55 abgeschlossen.

Um den kleinsten Abstand der Grundplatte 56a der Skibindung 56 relativ zu den Blechschichten 46, 47 festzulegen, sind Buchsen 48 vorgesehen, welche sowohl die Schicht 45 aus elastomerem Material als auch den Deckel 55 mit Spiel durchsetzen und die mit ihren unteren Enden auf dem Block aufliegen, der von den Schichten 42 bis 44, 46 und 47 gebildet ist. Die Buchsen 48 sind mit einer Buchsenplatte 48 vernietet, die auf der Skioberseite aufliegt.

Gemäß Fig. 5 ist die Skibindung 56 mittels ihrer Grundplatte 56a durch Schrauben 37, welche die Buchsenplatte 38 und die Buchsen 48 mit ihren glatten Schäften durchsetzen, am Ski 31 befestigt. Dabei ist die in dieser Figur links dargestellte Schraube 37 unmittelbar nach dem Einsetzen in die Buchse 48 und die rechte Schraube 37 nach dem Festschrauben der Skibindung 56 dargestellt. Aus der Figur geht weiters hervor, daß die Schraube 37 in festgezogenem Zustand zwar alle Schichten 42 - 47 des Aufnahmeteiles 32 durchsetzt, jedoch mit ihrem Ende in den Zwischenraum zwischen zwei Rippen 51 ragt, der somit einen Freiraum 54 bildet. Eine Beschädigung des Bodens des Behälters 49 durch die Schrauben 37 findet daher nicht statt.

Bei der Variante gemäß Fig. 11 sind die Längsachsen der beiden Nuten 36′ in einem Winkel zur vertikalen Längsmittelebene des Ski 31 angeordnet. Dadurch wird gewährleistet, daß auch Skibindungen befestigt werden können, bei denen die vorderen und hinteren Aufnahmestellen der Befestigungsschrauben paarweise mit unterschiedlichen Abständen vorgesehen sind. Diese Ausgestaltung kann insbesondere bei Leihskibindungen Verwendung finden, bei denen die Grundplatten - bezogen auf die Länge des Ski - von vornherein festgelegt werden.

Die Erfindung ist nicht an die in der Zeichnung dargestellten und im vorstehenden beschriebenen Ausführungsbeispiele gebunden. Beispielsweise kann der Behälter auch mit mehr als drei Rippen versehen sein. Auch kann die erfindungsgemäße Ausgestaltung des Aufnahmeteiles in Verbindung mit einem anders gestalteten Ski verwendung finden. Weiters ist es erfindungsgemäß möglich, anstelle von zwei Nuten drei oder mehr Nuten auszusparen, die - in Skilängsrichtung und/oder in Skiquerrichtung gesehen - versetzt sind. Solche Nuten können auch fluchtend angeordnet sein. Auf diese Weise können Skibindungen mit unterschiedlichen Schraubenanordnungen am Ski festgelegt werden. Ferner ist es möglich, den Raum über dem Boden des Behälters mit elastomerem Gummi zu etwa einem Drittel der Behälterhöhe zu füllen und auf die Anordnung von Rippen zu verzichten.

Die zur Verbesserung der Verformbarkeit der elastischen Schicht vorgesehenen Aussparungen können eine halbkugelförmige Gestalt haben oder als Sackbohrungen ausgebildet sein. Es ist jedoch auch möglich, anstelle von Aussparungen die gesamte elastische Schicht aus einem porösen Gummimaterial, z.B. aus Moosgummi, herzustellen.

## Patentansprüche

1. Ski (1,31), bestehend aus einem Kern (1a,31a) und aus mindestens einer oberen und einer unteren Deckschicht (4 bzw.5), wobei an der Oberseite des Kerns (1a, 31a) Nuten (6,36) ausgespart sind, in deren jede ein streifenförmiger Aufnahmeteil (2,32) für Befestigungsschrauben (7,37) einer Skibindung eingesetzt ist, dadurch gekennzeichnet, daß jeder Aufnahmeteil (2,32) aus zumindest zwei Schichten (12-14, 16,17; 45) zusammengesetzt ist, von denen die eine Schicht (12-14; 45) aus elastomerem Material und die andere Schicht (16,17; 46,47) aus Metall besteht, und daß die elastomere Schicht (12-14; 45) von einer Distanzhülse (18;48) durchsetzt ist, welche über die Oberseite des Ski (1,31) vorsteht und zur Auflage der Grundplatte (8;56a) für die Skibindung sowie zur Aufnahme einer Befestigungsschraube (7;37) mit glattem Schaft dient.

2. Ski nach Anspruch 1, dadurch gekennzeichnet, daß zwischen den Seitenwänden jeder Nut (6) und dem Aufnahmeteil (2) eine elastische Zwischenlage (19) eingelegt ist (Fig. 1 und 2).

3. Ski nach Anspruch 1 oder 2, dadurch gekennzeichnet, daß jeder Aufnahmeteil (2;32) aus fünf Schichten (12 - 14,16,17; 42 - 47) besteht, von denen die beiden äußeren (12,13;42,43) und die mittlere (14;44) aus elastomerem Material oder glasfaserverstärktem Kunststoff und die dazwischenliegenden (16,17; 46, 47) aus Metall hergestellt sind.

4. Ski nach Anspruch 3, dadurch gekennzeichnet, daß die zwischen den Metallschichten (16,17) liegende Schicht (14) aus elastomerem Material dünner als die beiden äußeren Schichten (12,13) aus elastomerem Material ist (Fig. 1 und 2).

5. Ski nach Anspruch 3 oder 4, dadurch gekennzeichnet, daß die oberste, aus elastomerem Material bestehende Schicht (12) des Aufnahmeteiles (2) von der an der obersten Metallschicht (16) aufliegenden, die Schraube (7) umgebenden Distanzhülse (18) durchsetzt ist (Fig.1).

6. Ski nach Anspruch 1, dadurch gekennzeichnet, daß die Metallschicht (16′) allseitig von einer Hülle (12′) aus elastomerem Material umgeben ist (Fig.3 und 4).

7. Ski nach einem der Ansprüche 1 bis 6, dadurch gekennzeichnet, daß im Bereich der Skibindung auf der Oberseite des Ski (1) eine Folie (18) aus Moosgummi befestigt ist (Fig.3).

8. Ski nach Anspruch 1, dadurch gekennzeichnet, daß in jede Nut (36) ein nach oben offener Behälter (49) aus Kunststoff eingesetzt ist (Fig.5 - 11).

9. Ski nach den Ansprüchen 3 und 8, dadurch gekennzeichnet, daß zwischen der Schicht (45) aus elastomerem Material und der oberen Metallschicht (46) eine Schicht (42) aus glasfaserverstärktem Kunst - stoff angeordnet ist.

10. Ski nach Anspruch 1 oder 8, dadurch gekennzeichnet, daß die Schicht (45) aus elastomerem Material mit einer sich in Skilängsrichtung erstreckenden Reihe von Aussparungen und/oder vertikalen Löchern (52) versehen ist oder aus Moosgummi besteht (Fig.10).

11. Ski nach Anspruch 10, dadurch gekennzeichnet, daß in den beiden Längsseitenwänden der Schicht (45) aus elastomerem Material vertikal verlaufende Nuten (53) ausgespart sind.

12. Ski nach Anspruch 8, dadurch gekennzeichnet, daß auf der Oberseite des Ski (31) eine Buchsenplatte (38) mit den in dieser befestigten Buchsen (48) angeordnet ist, welche die oberen Schichten (34 und 39 bis 41) des Ski (31) und die Schicht (45) aus elastomerem Material mit Spiel durchsetzen und den kleinsten Abstand des Aufnahmeteiles (32) von der Grundplatte (37) der Skibindung bestimmen.

13. Ski nach Anspruch 8, dadurch gekennzeichnet, daß der Behälter (49) an seinem Boden mit mindestens zwei, in Querrichtung zum Ski (11) verlaufenden, nach oben ragenden Rippen (51) versehen ist, auf deren freien oberen Kanten der Aufnahmeteil (32) mit seiner Unterseite aufliegt (Fig. 7 und 8).

14. Ski nach den Ansprüchen 8 und 12, dadurch gekennzeichnet, daß der Behälter (49) mit einem Dekkel (51) verschlossen ist, der von der Buchsen (48) ebenfalls durchsetzt ist und an dessen Unterseite die Schicht (45) aus elastomerem Material anliegt.

15. Ski nach Anspruch 8, dadurch gekennzeichnet, daß die Längsachsen der Nuten (36) - bezogen auf die vertikale Längsmittelebene des Ski (31) - nach einer Richtung hin konvergieren (Fig.11).

16. Ski nach Anspruch 8, dadurch gekennzeichnet, daß die Nuten als eine Einheit ausgebildet sind und daß die Behälter und die Aufnahmeteile gegebenenfalls ebenso zu je einer Einheit zusammengefaßt sind.

## Claims

1. A ski (1,31) consisting of a core (1a,31a) and at least one upper and one lower cover layer (4 and 5, respectively), said core (1a,31a) having its top face formed with recessed grooves (6,36) each of which has a bar-shaped anchoring body (2,32) for fastener screws (7,37) of a ski binding inserted therein, characterized in that each said anchoring body (2,32) is composed of at least two layers (12-14,16,17;45) with one (12-14;45) of said layers consisting of an elastomeric material,and the other layer (16,17; 46,47) made of metal, and in that said elastomeric layer (12-14;45) has a spacer sleeve (18;48) extending therethrough so as to project above the top face of said ski (1, 31) to act as a support for a base plate (8;56a) of the ski binding and to have a fastener screw (7;37) comprising a smooth shank extending therethrough.

2. A ski according to claim 1, characterized in that an elastic interface layer (19) is disposed between the sidewalls of each groove (2) and the respective anchoring body (2) (figs. 1 and 2).

3. A ski according to claim 1 or 2, characterized in that each said anchoring body (2; 32) consists of five layers (12-14,16,17;42-47), of which the two outer ones (12,13; 42,43) and the central one (14;44) are made of an elastomeric material or glass-fibre reinforced synthetic resin, and the ones therebetween (16,17; 46,47), of a metal.

4. A ski according to claim 3, characterized in that the elastomeric material layer (14) interposed between said metal layers (16,17) is thinner than said two outer elastomeric material layers (12,13) (figs. 1 and 2).

5. A ski according to claim 3 or 4, characterized in that the uppermost elastomeric material layer (12) of said anchoring body (2) has said spacer sleeve (18) extending therethrough, the latter taking support on the uppermost metal layer (16) and surrounding said fastener screw (18) (fig.1)

6. A ski according to claim 1, characterized in that said metal layer (16′) is enclosed on all sides in an envelope (12′) of elastomeric material (figs. 3 and 4).

7. A ski according to any of claims 1 to 6, characterized in that a moss rubber sheet (18) is secured to the top face of the ski (1) at the location of the ski binding (fig.3).

8. A ski according to claim 1, characterized in that each said groove (36) has an open-top plastic casing (49) inserted therein (figs. 5 - 11).

9. A ski according to claims 3 and 8, characterized in that a layer of glass-fibre reinforced plastic (42) is interposed between said elastomeric material layer (45) and said upper metal layer (46).

10. A ski according to claim 1 or 8, characterized in that said elastomeric material layer (45) is formed with a series of recesses extending in the longitudinal direction of the ski and/or vertical holes, or is made of moss rubber (fig. 10).

11. A ski according to claim 10, characterized in that both longitudinal sidewalls of said elastomeric material layer (45) have vertically extending grooves (53) formed therein.

12. A ski according to claim 8, characterized in that the top face of said ski (31) has disposed thereon a sleeve mounting plate (38) having said sleeves (48) mounted therein, the latter extending through the upper layers (34 and 39 to 41) of said ski (31) and through said elastomeric material layer (45) with some play, and acting to determine the minimum distance between said anchoring body (32) and said base plate (37) of the ski binding.

13. A ski according to claim 8, characterized in that said casing (49) is provided on its bottom with at least two upwards projecting ribs (51) extending in the transverse direction of the ski (11), with their free upper edges acting to support the bottom side of said anchoring body (32) (figs. 7 and 8).

14. A ski according to claims 8 and 12, characterized in that said casing (49) is closed by a cover (51) having said sleeves (48) likewise extending therethrough, and its bottom side in contact with said elastomeric material layer (45).

15. A ski according to claim 8, characterized in that, with reference to the vertical longitudinal center plane of said ski (31), the longitudinal axes of said grooves (36) converge in a given direction (fig. 11).

16. A ski according to claim 8, characterized in that said grooves are devised as a unit, and that said casings and said anchoring bodies may similarly be combined to form a respective unit.

## Revendications

1. Ski (1, 31) se composant d'un noyau (1a, 31a) et d'au moins une couche de recouvrement supérieure et inférieure (4, respectivement 5), la face supérieure du noyau (1a, 31a) étant munie de gorges (6, 36) dans chacune desquelles est intégrée une pièce (2, 32) en forme de bande, conçue pour recevoir des vis d'assujettissement (7, 37) d'une fixation de ski, caractérisé par le fait que chaque pièce réceptrice (2, 32) est constituée d'au moins deux couches (12-14, 16, 17 ; 45) dont l'une (12-14 ; 45) consiste en un matériau élastomère, et l'autre couche (16, 17 ; 46, 47) consiste en un métal ; et par le fait que la couche (12-14 ; 45) en élastomère est traversée par une douille d'espacement (18 ; 48) qui fait saillie au-delà de la face supérieure du ski (1, 31) et sert d'appui à la plaque de base (8 ; 56a) de la fixation de ski, ainsi que de logement pour une vis d'assujettissement (7 ; 37) à tige lisse.

2. Ski selon la revendication 1, caractérisé par le fait qu'une couche intercalaire élastique (19) est interposée entre la pièce réceptrice (2) et les parois latérales de chaque gorge (6) (figures 1 et 2).

3. Ski selon la revendication 1 ou 2, caractérisé par le fait que chaque pièce réceptrice (2 ; 32) se compose de cinq couches (12-14, 16, 17 ; 42-47) parmi lesquelles les deux couches extérieures (12, 13 ; 42, 43) et la couche centrale (14 ; 44) sont fabriquées en un matériau élastomère ou en une matière plastique renforcée par des fibres de verre, et les couches intercalaires (16, 17 ; 46, 47) sont fabriquées en un métal.

4. Ski selon la revendication 3, caractérisé par le fait que la couche (14) en un matériau élastomère, située entre les couches métalliques (16, 17), est plus mince que les deux couches extérieures (12, 13) en un matériau élastomère (figures 1 et 2).

5. Ski selon la revendication 3 ou 4, caractérisé par le fait que la couche supérieure extrême (12) de la pièce réceptrice (2), constituée d'un matériau élastomère, est traversée par la douille d'espacement (18) qui entoure la vis (7) et repose sur la couche supérieure extrême (16) en métal (figure 1).

6. Ski selon la revendication 1, caractérisé par le fait que la couche métallique (16′) est entourée, de toutes parts, par une enveloppe (12′) en un matériau élastomère (figures 3 et 4).

7. Ski selon l'une des revendications 1 à 6, caractérisé par le fait qu'une feuille (18) de caoutchouc mousse est assujettie à la face supérieure du ski (1), dans la région de la fixation de ski (figure 3).

8. Ski selon la revendication 1, caractérisé par le fait qu'un réceptacle (49) en matière plastique, ouvert vers le haut, est intégré dans chaque gorge (36) (figures 5-11).

9. Ski selon les revendications 3 et 8, caractérisé par le fait qu'une couche (42), en une matière plastique renforcée par des fibres de verre, est interposée entre la couche (45) en un matériau élastomère et la couche métallique supérieure (46).

10. Ski selon la revendication 1 ou 8, caractérisé par le fait que la couche (45) en un matériau élastomère est pourvue d'une rangée, s'étendant dans le sens longitudinal du ski, d'échancrures et/ou de trous verticaux (52), ou bien consiste en du caoutchouc mousse (figure 10).

11. Ski selon la revendication 10, caractérisé par le fait que des gorges (53), s'étendant verticalement, sont ménagées dans les deux parois des côtés longitudinaux de la couche (45) en un matériau élastomère.

12. Ski selon la revendication 8, caractérisé par le fait qu'une plaque alvéolée (38) est disposée sur la face supérieure du ski (31), avec les douilles (48) qui sont fixées dans ladite plaque, traversent avec jeu les couches supérieures (34 et 39 à 41) du ski (31) et la couche (45) en un matériau élastomère, et déterminent la distance minimale comprise entre la pièce réceptrice (32) et la plaque de base (37) de la fixation de ski.

13. Ski selon la revendication 8, caractérisé par le fait que le réceptacle (49) est muni, sur son fond, d'au moins deux nervures (51) qui dépassent vers le haut, s'étendent dans le sens transversal par rapport au ski (11), et sur les arêtes supérieures libres desquelles la pièce réceptrice (32) repose par sa face inférieure (figures 7 et 8).

14. Ski selon les revendications 8 et 12, caractérisé par le fait que le réceptacle (49) est obturé par un couvercle (51) qui est lui aussi traversé par les douilles (48), et contre la face inférieure duquel la couche (45) en un matériau élastomère est appliquée.

15. Ski selon la revendication 8, caractérisé par le fait que les axes longitudinaux des gorges (36) convergent vers une direction - par rapport au plan médian longitudinal vertical du ski (31) - (figure 11).

16. Ski selon la revendication 8, caractérisé par le fait que les gorges sont réalisées sous la forme d'un ensemble unitaire ; et par le fait que les réceptacles et les pièces réceptrices sont pareillement regroupés, le cas échéant, en un ensemble unitaire respectif.
